# EUROPÄISCHE PATENTSCHRIFT

(11) **EP 1 599 289 B1**
(45) Veröffentlichungstag und Bekanntmachung des Hinweises auf die Patenterteilung: **24.05.2006**
(21) Anmeldenummer: 03769313.2
(22) Anmeldetag: 24.09.2003
(51) Int. Cl.: B03C 1/28

(54) **TRENNUNGSGERÄT FÜR MAGNETISIERBARE UND NICHTMAGNETISIERBARE TEILE EINES FLUIDEN MEDIUMS**
SEPARATING DEVICE FOR MAGNETISABLE AND NON-MAGNETISABLE PARTICLES OF A FLUID MEDIUM
APPAREIL DE SEPARATION DE PARTICULES MAGNETISABLES ET NON MAGNETISABLES D'UN MILIEU FLUIDE

(30) Priorität: 05.03.2003 DE 10309789
(43) Veröffentlichungstag der Anmeldung: 30.11.2005
(73) Patentinhaber: Cymatec GmbH, 42853 Remscheid (DE)
(72) Erfinder: EICKENBERG, Stefan, 42369 Wuppertal (DE); MEYER, Franz, A., 53902 Bad Münstereifel (DE); MEIER, Wilhelm, 52372 Kreuzau (DE)
(74) Vertreter: Gerber, Wolfram
(86) Internationale Anmeldenummer: PCT/EP2003/010623
(87) Internationale Veröffentlichungsnummer: WO 2004/078356

(56) Entgegenhaltungen:
- DE-U- 20 013 748
- GB-A- 2 215 640
- US-A- 6 077 333
- US-A1- 2001 013 491
- US-A1- 2002 096 464

## Beschreibung

Die vorliegende Erfindung betrifft ein Vorrichtung zum Entfernen von Teilen aus einem Fluid, enthaltend ein Gehäuse mit einer zylindrischen Innenwandung, welches einen Fluid-Einlaß und einen Fluid-Auslaß aufweist, wobei in dem Gehäuse mindestens ein in einem Rohr befindlicher Magnet angeordnet ist, und der mindestens eine Magnet mittels einer Verstelleinrichtung aus dem Rohr zumindest abschnittsweise herausfahrbar ist.

Eine gattungsgemäße Vorrichtung ist aus der US 2002/096464 bekannt. Bei der Vorrichtung aus der EP0 859 665, zum Trennen von magnetisierbaren Teilen aus einem Fluid wird das zu reinigende Fluid horizontal durch ein Gehäuse geleitet, wobei Ein- und Auslaßstutzen des Gehäuses diametral gegenüberliegend angeordnet sind. Innerhalb des Fluidstroms sind im Gehäuse senkrechte Rohre angeordnet, welche mit ihrem oberen Ende an einem Deckel abdichtend befestigt sind. In die Rohre sind Magnetstäbe einfahrbar, welche jeweils aus einer Vielzahl von Permanentmagneten bestehen. Beim Betrieb der Vorrichtung sind die Magnetstäbe in die Rohre eingefahren, wodurch magnetisierbare Teilchen im zu reinigenden Fluid an der Oberfläche der Rohre festgehalten werden. Zum Reinigen der Vorrichtung werden die Magnetstäbe aus den Rohren mittels einer entsprechenden Verstelleinrichtung gefahren, wonach dann mittels einer Sprüheinrichtung die äußere Oberfläche der Rohre gereinigt wird. Das Reinigungsfluid mit den darin enthaltenen Schmutzpartikeln wird durch einen unteren Auslaß aus dem Gehäuse der Vorrichtung abgeführt. Nachteilig bei dieser Vorrichtung ist, dass sich die magnetisierbaren Schmutzpartikel im wesentlichen in der Mitte der Rohre ablagern und eine vergleichsweise dicke Schicht bilden, wobei die äußeren Enden der Rohre mit einer weniger starken Partikelschicht bedeckt sind. Die zeitlichen Abständen, in denen die Vorrichtung selbst gereinigt werden muss, ist maßgeblich davon abhängig, wie schnell eine gewisse Dicke an Schmutzpartikeln auf den Rohren gebildet wird. Wird eine bestimmte Schichtdicke überschritten, besteht die Gefahr, dass die Schmutzpartikel durch den Fluidstrom selbst wieder vom Rohr abgerissen werden und zum Auslaß der Vorrichtung gelangen. Auch ist es nicht möglich nicht-magnetisierbare Teilchen aus dem Fluid zu filtern.

Aufgabe der vorliegenden Erfindung ist es, eine gattungsgemäße Vorrichtung dahingehend weiterzuentwickeln, dass das Verhältnis zwischen den Betriebszeiten, in denen die Vorrichtung magnetisierbare Teile aus dem Fluid entfernt, und den Stillstandszeiten, in denen die Vorrichtung selbst gereinigt werden muss, möglichst maximiert wird, und dass auch nicht-magnetisierbare Teilchen aus dem Fluid gefiltert werden.

Diese Aufgabe wird erfindungsgemäß mit einer Vorrichtung gemäß den Merkmalen des Anspruchs 1 gelöst. Weitere vorteilhafte Ausgestaltungen der Vorrichtung gemäß Anspruch 1 ergeben sich durch die Merkmale der Unteransprüche 2 bis 19. Gleichsam ist Gegenstand dieser Erfindung ein erfindungsgemäßes Verfahren zur Reinigung einer Vorrichtung gemäß der Ansprüche 1 bis 19.

Der Erfindung liegt der Erfindungsgedanke zugrunde, die Verweilzeit des Mediums im Bereich der Magnetstäbe gegenüber einer gattungsgemäßen Vorrichtung mit gleichlangen Magnetstäben zu verlängern. Die Verlängerung der Verweilzeit wird erfindungsgemäß dadurch erzielt, dass das Medium nicht geradlinig durch ein Gehäuse geleitet wird und somit nur ein einziges Mal an einem Magnetstab vorbeiströmt, sondern in einer spiralförmigen Weise an den im Gehäuse angeordneten Magnetstäben, welche ebenfalls in Rohren angeordnet sind, vorbeiströmt, so dass sich die Schmutzpartikel vorteilhaft über die gesamte Länge der Rohre ansammeln können.

Damit das zu reinigende Fluid spiralförmig an den im Gehäuse verteilt angeordneten Rohren mit darin befindlichen Magnetstäben vorbeiströmen kann, wird es vorteilhaft tangential in das Gehäuse über einen Einlaßstutzen eingeleitet. Die Innenwandung des Gehäuses ist dabei vorteilhaft zylindrisch mit insbesondere kreisförmigem Querschnitt. Die Rohre, in denen die Magnetstäbe angeordnet sind, sind vorteilhaft dünnwandig und haben einen Innendurchmesser, der nur geringfügig größer oder gleich dem äußeren Durchmesser der Magnetstäbe ist. Das Gehäuse der Vorrichtung ist ähnlich einem Zyklon konstruiert, wobei das gereinigte Fluid mittels eines Absaugrohres im Zentrum des Gehäuses abgesaugt wird bzw. austritt. Durch den Zyklon-Effekt werden vorteilhaft auch nichtmagnetisierbare Teile aus dem Fluid entfernt, indem sie sich durch Fliehkräfte nach außen in Richtung der Innenwandung bewegen, wobei sie anschließend durch die Schwerkraft nach unten in einen Beruhigungszone des Gehäuses absinken, welche durch eine Prallplatte vom Absaugrohr der Vorrichtung abgetrennt ist. Die Rohre werden im Gehäuse vorteilhaft strömungstechnisch günstig angeordnet, so dass sich möglichst alle magnetisierbaren Teile an den Außenwandungen der Rohre aufgrund der Magnetkräfte ablagern.

In einer weiteren vorteilhaften Ausgestaltung der Erfindung ist es möglich, einen Aufmagnetisierer im Zuflußkanal zur Vorrichtung anzuordnen, welcher die aufmagnetisierbaren Teilchen im Fluid aufmagnetisiert, so dass sie eine größere Affinität besitzen, an den Rohren festgehalten zu werden. Bei allen vorbeschriebenen Ausführungsformen ist es ebenfalls möglich, einen Entmagnetisierer der Vorrichtung nachzuschalten, welcher eventuell noch magnetisierte Teilchen im Fluid, welche durch die Vorrichtung nicht aus dem Fluid entfernt worden sind, entmagnetisiert, so dass diese nicht nachteilig metallische Oberflächen suchen, an denen sie dann aufgrund ihrer Magnetisierung haften bleiben.

Durch das spiralförmige Vorbeiführen des Fluids an den Magnetstäben wird erreicht, dass über einen Großteil der Länge der Magnetstäbe eine bessere Ausnutzung, bzw. eine gleichmäßigere Belegung mit magnetisierbaren Teilen erzielt wird, so dass es vorteilhaft zu keiner Klumpenbildung und somit auch nicht zu einem ungewünschten Abreißen von bereits gefangenen Partikeln durch den Strom selbst kommt . Hierdurch wird vorteilhaft das Potential, d.h. die Aufnahmekapazität jedes Magnetstabes erhöht, so dass sich höhere Standzeiten ergeben, bzw. sich der zeitliche Abstand zwischen den Reinigungsintervallen vergrößert.

Vorteilhaft wird die erfindungsgemäße Vorrichtung mittels einer Reinigungseinrichtung in zeitlichen Abständen gereinigt. Das Reinigen der Oberflächen der Rohre geschieht dabei, indem zuerst die Magnetstäbe aus den Rohren herausgefahren werden. Hierbei ist das Gehäuse noch mit zu reinigendem Fluid gefüllt. Anschließend wird ein Reinigungsfluid, welches insbesondere ein Inertgas ist, unterhalb der Rohre in die Vorrichtung eingeleitet. Die aufsteigenden Gasblasen im Fluid lösen die an den Rohren angelagerten magnetisierten Teilchen, wodurch diese wieder vom im Gehäuse befindlichen Fluid aufgenommen werden. Durch langsames Absenken des Fluidspiegels können so die Rohre vollständig von der Partikelbelegung befreit werden. Das Fluid wird dabei vorteilhaft über einen unteren Auslaß im Gehäuse abgelassen und gelangt in ein Auffangbecken, wo das Fluid eventuell gefiltert und anschließend in den Fluidkreislauf zurückgegeben wird.

Es ist selbstverständlich möglich, die Magnetstäbe bzw. die Rohre in dem Gehäuse der Vorrichtung beliebig und in beliebiger Anzahl anzuordnen. Durch die Länge des zylindrischen Bereichs bzw. der Magnetstäbe kann die Verweildauer des Fluids im Bereich der Magnetstäbe vorteilhaft verlängert werden, ohne dass die Vorrichtung in ihrer Breite vergrößert und die Anzahl der Magnetsstäbe erhöht werden muß. Durch längeren Magnetstäbe vergrößert sich lediglich die Höhe der gesamten Vorrichtung wobei die Standfläche der Vorrichtung sich nicht nachteilig vergrößert.

Nachfolgend wird anhand von Figuren eine mögliche Ausführungsform einer erfindungsgemäßen Vorrichtung näher erläutert.

Es zeigen
- Fig. 1:: Eine Seitenansicht der erfindungsgemäßen Vorrichtung in teilweise geschnittener Darstellung;
- Fig. 2:: eine Draufsicht in teilweise geschnittener Darstellung auf die erfindungsgemäße Vorrichtung;
- Fig. 3:: eine Seitenansicht der erfindungsgemäßen Vorrichtung mit dargestelltem Strömungsbild;
- Fig. 4:: erfindungsgemäße Vorrichtung im Reinigungsmodus.

Die Fig. 1 zeigt eine mögliche Ausführungsform der erfindungsgemäßen Vorrichtung zum Entfernen von magnetisierbaren und unmagnetisierbaren Teilchen aus einem Fluid. Die Vorrichtung weist ein Gehäuse 3 auf, welches einen im wesentlichen kreisförmigen Querschnitt hat. Das Gehäuse 3 weist einen zylindrischen oberen Bereich 6 auf, an dem ein tangentialer Einlaß 1, la im oberen Bereich angeordnet ist. Unterhalb des zylindrischen Bereichs 6 schließt sich ein konischer Bereich 7 an, der an seinem unteren schmalen Ende einen Auslaßstutzen 9 aufweist, welcher mittels nicht dargestellten Mitteln, insbesondere mit einem Ventil, verschließbar ist. Im konischen Bereich 7 ist eine Prallplatte 11 angeordnet, welche über Stege 10 an der Innenwandung des Gehäuses 3 befestigt ist. Der obere Bereich 6 ist mittels eines Deckels 16 verschlossen. Der Deckel 16 weist fensterartige Öffnungen auf, welche zum Beispiel mittels Bohrungen realisiert sind. Im Bereich der Bohrungen sind Rohre 4 an dem Deckel 16 befestigt, welche mit den fensterartigen Öffnungen im Deckel fluchten, so dass Magnetstäbe 5 von außen in die Rohre einschiebbar sind. Die Magnetstäbe 5 sind mit ihrem oberen freien Ende an einer Platte 17 mittels Befestigungsmitteln 18 befestigt, so dass durch Anheben der Platte 17 die Magnetstäbe 5 aus den Rohren 4 herausfahrbar sind. Zum Anheben der Platte 17 weist die Vorrichtung mindestens zwei hydraulische Hubaggregate 19, 20 auf, welche zum Beispiel an dem Kragen 3a des Deckels 16 des Gehäuses 3 befestigt sind. Die hydraulischen Hubaggregate weisen jeweils einen doppelwirkenden Hubzylinder 19 auf, mittels dem eine Kolbenstange 20 aus dem Zylinder heraus- bzw. hereinfahrbar ist. Die Kolbenstange 20 ist mit ihrem oberen freien Ende 21 an der Platte 17 befestigt, so dass durch das Herausdrücken der Kolben aus dem Zylinder 19 und somit die Platte 17 nach oben verfahren wird und mit ihr die Magnetstäbe 5 (gestrichelt dargestellt).

Auf der Längssymmetrieachse des Gehäuses 3 ist ein Absaugrohr 15 angeordnet, welches mit einem Auslaßstutzen 2, 2a verbunden ist. Die Öffnung 15a des Absaugrohres 15 ist oberhalb der Prallplatte 11 angeordnet. Unterhalb der Rohre 4 ist ein gekrümmtes Rohr 14 angeordnet, welches mit einem Einlaßrohr 13, 13a abdichtend verbunden ist. Das gekrümmte Rohr 14, welches insbesondere als kreisförmiges Rohr ausgebildet sein kann, weist an seiner oberen Seite nicht dargestellte kleine Öffnungen z.B. in Form von Düsen auf, durch die ein über den Einlaß 13a des Einlaßrohres 13 eingedrücktes Gas in den Innenraum des Gehäuses 3 austreten kann. Das Rohr 13 ist mit seinen Öffnungen 11a im Bereich der Rohre 4 vorteilhaft so angeordnet, so dass das austretende Gas entlang der Rohre 4 aufsteigt. Das über den Einlaß 13a eingedrückte Gas entweicht über einen Auslaß 22 aus dem Gehäuse 3. Eine Hydraulikeinheit 25 ist über Hydraulikleitungen 26 mit dem doppelwirkenden Zylinder 19 wirkverbunden.

Optional kann hinter den Auslaßstutzen eine Entmagnetisierungseinrichtung 24 angeordnet werden, welche nicht aus dem zu reinigenden Fluid herausgefilterte magnetisierte Teilchen entmagnetisieren kann.

Die Fig. 2 zeigt eine Draufsicht und teilgeschnittene Darstellung durch die erfindungsgemäße Vorrichtung gemäß der Fig. 1. Der Einlaßstutzen 1a ist derart an dem Gehäuse 3 der Vorrichtung angeordnet, dass das Fluid F, dessen Strömungsrichtung mit Pfeilen angedeutet ist, tangential in den oberen Bereich 6 des Gehäuses 3 einströmt und aufgrund der Schwerkraft sich ein spiralförmiges Strömungsbild einstellt. Die Rohre 4 und mit ihnen die Magnetstäbe 5 sind verteilt im Gehäuse angeordnet, wobei darauf geachtet werden sollte, dass sie möglichst gleichförmig umströmt werden. Das gebogene Rohr 11 mit seinen Öffnungen 11a ist an dem Einlaß 13, 13a angeschlossen und befindet sich unterhalb der verteilt im Gehäuse 3 angeordneten Rohre 4.

Wie in Fig. 3 dargestellt, gelangt das Fluid F über den Einlaßstutzen 1 in das Gehäuse 3 der Vorrichtung, wobei es zuerst in den oberen Bereich 6 des Gehäuses 3, wo es durch die, wie in Fig. 2 dargestellt, verteilt angeordneten Rohre 4 mit darin angeordneten Magnetstäben 5 durchströmt und spiralförmig nach unten in Richtung der Öffnung des Absaugrohrs 15 gelangt. Durch die in Fig. 3 dargestellte Prallplatte 11 wird die nach abwärts gerichtete Strömungsbewegung nach oben umgelenkt, so dass das Fluid F in das Absaugrohr 15 und somit zum Auslaß 2 gelangt. Durch das Vorbeiströmen an den Rohren 4 lagern sich die magnetisierbaren Teile Tₘ außen an den Rohren 4 ab. Dadurch, dass das Fluid F mindestens einmal an jedem Rohr 4 vorbeiströmt, lagern sich die magnetisierbaren Teile Tₘ entlang der gesamten Länge fast jeden Rohres 4 gleichmäßig ab. Nicht magnetisierbare Teil Tₙ werden aufgrund der Fliehkräfte nach außen gegen die Innenwandung des Gehäuses 3 bewegt und geraten außerhalb des Sogeffekts durch das Absaugrohr 15, wodurch sie außen an der Prallplatte 11 vorbei in Richtung der Beruhigungszone 8 absinken können. Die Bewegungsrichtung der Teilchen T sowie des Fluids F sind mittels der Pfeile in Fig. 3 dargestellt.

Die Fig. 4 zeigt ein mögliches Reinigungsverfahren zur Reinigung der erfindungsgemäßen Vorrichtung gemäß der Fig. 1 bis 3. Während des Reinigens der Vorrichtung wird diese nicht mit Fluid F durchspült. Allerdings ist das Gehäuse 3 zu Beginn des Reinigungsvorgangs mit dem Fluid F gefüllt. Während des Reinigungsvorgangs ist die Platte 17 mit den daran befestigten Magnetstäben 5 ganz oder zum großen Teil aus dem Gehäuse mittels der Hubeinrichtung 9, 20, 25 aus dem Gehäuse gefahren. Durch den Einlaß 13a gelangt ein Reinigungsfluid F_{R} , z.B. in Form eines Gases, in ein Rohr 11 und über dessen nicht dargestellte Auslässe in das Gehäuse 3. Das Rohr 11 mit seinen Auslässen ist unterhalb der Rohre 4 angeordnet, so dass die im Fluid F aufsteigenden Blasen B des Reinigungsfluids F_{R} entlang der Oberfläche der Rohre 4 strömen und die am Rohr 4 haftenden magnetisierten Teilchen Tₘ vom Rohr abspülen. Durch den Auslaß 22 gelangt das Reinigungsfluid FR wieder aus dem Gehäuse und kann zum Einlaß 13a gefördert werden. Während des Reinigungsvorgangs wird das Fluid F kontinuierlich oder diskontinuierlich über den unteren Auslaß 9 aus dem Gehäuse 3 abgelassen oder abgepumpt, so dass sich langsam der Fluidspiegel Fₒ absenkt, und das Gehäuse vom Fluid F mit darin enthaltenen Teilchen T befreit wird. Zum Ende des Reinigungsvorgangs kann -die Vorrichtung, bzw. das Gehäuse 3 nochmals mit einem sauberen Fluid durchspült werden. Dies ist jedoch nicht unbedingt erforderlich. Nach dem Reinigen der Vorrichtung wird der Auslaß 9 verschlossen und die Platte 17 mit darin angeordneten Magnetstäben 5 heruntergefahren, so dass die Magnetstäbe 5 wieder vollständig in den Rohren 4 verweilen. Nach der vollständigen Reinigung der Vorrichtung sind die Oberflächen der Rohre 4 v-on magnetisierten Teilchen befreit, so dass sich von neuem magnetisierbare Teile an den Oberflächen der Rohre ablagern können.

Es ist selbstverständlich auch möglich, die Vorrichtung mittels eines Fluids zu reinigen, welches durch den Einlaß 1 in das Gehäuse 3 der Vorrichtung eingeleitet wird. Dieses tritt wie bei dem vorstehend beschriebenen Reinigungsverfahren aus dem Auslaß 9 aus und gelangt in ein Auffangbehältnis und/oder wird durch Filter geleitet, damit es dem Kreislauf wieder zugeführt werden kann.

In einer weiteren nicht dargestellten Ausgestaltung der Erfindung wird das Fluid zum Reinigen des Gehäuses in einem ersten Verfahrensschritt aus dem Gehäuse abgelassen. Bei in die Rohre eingeschobenen Magnetstäben oder aber auch bei herausgezogenen Magnetstäben - beide Varianten sind möglich - werden anschließend mittels eines Trocknungsgases die noch im Gehäuse verbleibenden Rückstände getrocknet. Durch die Trocknung ergibt sich vorteilhaft eine Reduktion der mittels der Vorrichtung erzeugten Abfälle. Die getrockneten Rückstände bzw. die Abfälle werden in einem letzten Verfahrensschritt aus dem Gehäuse entfernt, damit die Vorrichtung erneut zum Filtern des Fluids bereitsteht. Das Entfernen der getrockneten Rückstände kann dabei mittels Schabern oder aber auch durch Rütteln der Vorrichtung und/oder ihrer Rohre oder des Gehäuses erfolgen, sofern nicht schon die getrockneten Rückstände nach unten aufgrund ihrer Schwerkraft z.B. in einen Auffangtrichter heruntergefallen sind. Auch ist es möglich, die getrockneten Rückstände z.B. mit dem Trocknungsgas aus dem Gehäuse herauszublasen.

## Patentansprüche

1. Vorrichtung zum Entfernen von Teilen aus einem Fluid, enthaltend ein Gehäuse mit einer zylindrischen Innenwandung, welches einen Fluid-Einlaß und einen Fluid-Auslaß aufweist, wobei in dem Gehäuse mindestens ein in einem Rohr befindlicher Magnet angeordnet ist, und der mindestens eine Magnet mittels einer Verstelleinrichtung aus dem Rohr zumindest abschnittsweise herausfahrbar ist, **dadurch gekennzeichnet, dass** das Gehäuse (3) einen oberen Bereich (6) aufweist, in dem der Fluid-Einlaß (1) derart angeordnet ist, daß das Fluid insbesondere tangential auf die zylindrische Innenwandung des Gehäuses auftrifft und sich eine abwärts gerichtete spiralförmige Strömung in Richtung eines unteren Bereiches des Gehäuses einstellt, wobei das Fluid mehrfach an mindestens ein und demselben Rohr mit darin angeordnetem Magnet (5) vorbeiströmt, wobei sich ein Absaugrohr (15) von oben in das Gehäuse erstreckt, welches axial im Gehäuse angeordnet ist, und dass unterhalb der Öffnung des Absaugrohres eine Deflektorplatte, Prallplatte (11) und/oder eine die Strömung umlenkende Einrichtung angeordnet ist.

2. Vorrichtung nach Anspruch 1, **dadurch gekennzeichnet, dass** im oberen Bereich die Innenwandung zylindrisch ist, wobei sich unterhalb der zylindrischen Innenwandung ein Bereich mit konisch zur unteren Stirnseite des Gehäuses zulaufender Bereich anschließt.

3. Vorrichtung nach Anspruch 14, **dadurch gekennzeichnet, dass** die Deflektorplatte, Prallplatte oder die Einrichtung axial im Gehäuse angeordnet ist.

4. Vorrichtung nach Anspruch 3, **dadurch gekennzeichnet, dass** die Fläche der Deflektorplatte, Prallplatte oder der Einrichtung ca. 15-80%, insbesondere 40-55% der Querschnittsfläche des Gehäuseabschnitts entspricht sie angeordnet ist.

5. Vorrichtung nach einem der Ansprüche 1 bis 4, **dadurch gekennzeichnet, dass** sich das Absaugrohr bis zum unteren Bereich der zylindrischen Innenwandung erstreckt.

6. Vorrichtung nach einem der Ansprüche 1 bis 5, **dadurch gekennzeichnet, dass** das Absaugrohr mit dem Fluid-Auslaß in Verbindung ist oder diesen selbst bildet.

7. Vorrichtung nach einem der vorhergehenden Ansprüche, **dadurch gekennzeichnet, dass** der untere Gehäusebereich eine Beruhigungszone bildet, in dem sich insbesondere nicht-magnetisierbare Teilchen absetzen können.

8. Vorrichtung nach einem der vorhergehenden Ansprüche, **dadurch gekennzeichnet, dass** die Rohre an ihrer einen freien Stirnseite verschlossen sind und mit ihrer anderen Stirnseite an einem Deckel des Gehäuses befestigt sind, wobei die Magnete von außerhalb der Gehäuses in die Rohre einschiebbar sind.

9. Vorrichtung nach einem der vorhergehenden Ansprüche, **dadurch gekennzeichnet, dass** die Rohre auf einer Kreis, Schnecken und/oder Spiralbahn und insbesondere koaxial zueinander angeordnet sind.

10. Vorrichtung nach einem der vorhergehenden Ansprüche, **dadurch gekennzeichnet, dass** in jedem Rohr ein stabförmiger Magnet angeordnet ist, welcher jeweils aus einer Kaskade von mindestens zwei Permanentmagneten besteht deren gleichartige Pole einander zugewandt sind, wobei die einzelnen Permanentmagnete durch flache Polscheiben voneinander getrennt sind.

11. Vorrichtung nach einem der vorhergehenden Ansprüche, **dadurch gekennzeichnet, dass** die insbesondere stabförmigen Magnete an ihrer oberen Seiten an einer Tragplatte befestigt sind, wobei die Tragplatte mittels einer Hubeinrichtung verfahrbar ist, wodurch die Magnete wahlweise aus-oder in die Rohre des Gehäuses einfahrbar sind.

12. Vorrichtung nach einem der vorhergehenden Ansprüche, **dadurch gekennzeichnet, dass** Leitschaufeln oder Leitvorrichtungen zur Einstellung einer definierten Strömung innerhalb des Gehäuses, insbesondere an dessen Innenwandung angeordnet sind.

13. Vorrichtung nach einem der vorhergehenden Ansprüche, **dadurch gekennzeichnet, dass** eine Magnetisierungsvorrichtung der Vorrichtung vorgeschaltet ist.

14. Vorrichtung nach einem der vorhergehenden Ansprüche, **dadurch gekennzeichnet, dass** eine Entmagnetisierungseinrichtung der Vorrichtung nachgeschaltet ist, derart, daß alle magnetisierbaren Teilchen im Fluid, welche nicht in der Vorrichtung verblieben sind, entmagnetisiert werden.

15. Vorrichtung nach einem der vorhergehenden Ansprüche, **dadurch gekennzeichnet, dass** das Gehäuse mindestens einen zusätzlichen Einlaß und/oder einen zusätzlichen Auslaß aufweist, durch den bzw. die ein Reinigungsfluid in das Gehäuses ein- bzw. ausleitbar ist.

16. Vorrichtung nach einem der vorhergehenden Ansprüche, **dadurch gekennzeichnet, dass** das Gehäuse einen Einlaß für ein Reinigungsfluid, insbesondere ein Gas oder Gasgemisch aufweist, wobei das Fluid insbesondere unterhalb der Rohre in das Gehäuse über mindestens ein Einlaßrohr einleitbar ist.

17. Vorrichtung nach Anspruch 18, **dadurch gekennzeichnet, dass** das Reinigungsfluid durch ein gekrümmtes Rohr geleitet wird, welches unterhalb der die Magnete aufnehmenden Rohre angeordnet ist und mindestens eine Auslaßöffnung aufweist, welche insbesondere im Bereich der Rohre angeordnet ist.

18. Vorrichtung nach einem der vorhergehenden Ansprüche, **dadurch gekennzeichnet, dass** das gekrümmte Rohr einen nicht vollständig geschlossenen Kreis bildet, wobei sein freies Ende geschlossen sein kann, und dass an der nach oben weisenden Wandung des Rohres verteilt angeordnete fensterartige Öffnungen sind.

19. Vorrichtung nach einem der vorhergehenden Ansprüche, **dadurch gekennzeichnet, dass** zur Reinigung des Gehäuses bzw. der Rohre eine Rüttel- und/oder Vibrationseinheit das Gehäuse und/oder mindestens ein Rohr in Schwingungen oder Vibration versetzt-.

20. Verfahren zur Reinigung einer Vorrichtung nach einem der vorhergehenden Ansprüche, **dadurch gekennzeichnet, dass** zur Reinigung des Innenbereichs des Gehäuses und der Rohre die Magnete aus den Rohren herausgefahren werden und ein Fluid, insbesondere Preßluft, Inertgas oder das zu reinigende Fluid selbst über zusätzliche Einlaßkanäle oder den Einlaß des Gehäuses eingeblasen oder eingepumpt wird, wobei hierdurch eine Verwirbelung des im Gehäuses befindlichen Fluids erfolgt, und hierdurch die an den Rohren und den Gehäuseteilen bzw. dessen Innenwandung haftenden Schmutzpartikel gelöst werden.

21. Verfahren zur Reinigung einer Vorrichtung nach Anspruch 20, **dadurch gekennzeichnet, dass** das verwirbelte Fluid insbesondere langsam aus dem Gehäuse herausgelassen oder abgepumpt wird.

22. Verfahren zur Reinigung einer Vorrichtung nach Anspruch 20 oder 21, **dadurch gekennzeichnet, dass** vor dem Reinigungsvorgang das Gehäuse mit einem Reinigungsfluid befüllt wird.

23. Verfahren zur Reinigung einer Vorrichtung nach einem der Ansprüche 20 bis 22, **dadurch gekennzeichnet, dass** das herausgelassene oder abgepumpte Fluid in einen Auffangbehälter geleitet wird.

24. Verfahren zur Reinigung einer Vorrichtung nach einem der vorhergehenden Ansprüche 1 bis 19, **dadurch gekennzeichnet, dass** zur Reinigung des Innenbereichs des Gehäuses und der Rohre das im Gehäuse befindliche Fluid aus dem Gehäuse entfernt wird, und anschließend ein Trocknungsgas in das Gehäuse eingeblasen wird.

25. Verfahren zur Reinigung einer Vorrichtung nach Anspruch 24, **dadurch gekennzeichnet, dass** die Magnete vor dem Einblasen des Trocknungsgases aus den Rohren herausgefahren werden.

26. Verfahren zur Reinigung einer Vorrichtung nach einem der Ansprüche 24 oder 25, **dadurch gekennzeichnet, dass** in einem nachfolgenden Verfahrensschritt die getrockneten Rückstände aus dem Gehäuse entfernt werden.

27. Verfahren zur Reinigung einer Vorrichtung nach einem der Ansprüche 24 bis 26, **dadurch gekennzeichnet, dass** mittels Vibration die getrockneten Rückstände von den Gehäusewänden und/oder den Rohren gelöst werden.

28. Verfahren zur Reinigung einer Vorrichtung nach einem der Ansprüche 24 bis 27, **dadurch gekennzeichnet, dass** die Rückstände in einen Auffangbehälter geleitet werden.

## Claims

1. Device for removing parts from a fluid, said device containing a casing having a cylindrical inner wall which has a fluid inlet and a fluid outlet, wherein at least one magnet located in a tube is disposed in said casing, and the at least one magnet can be moved out of the tube, at least in certain sections, by means of an adjusting apparatus,
**characterised in that**
the casing (3) has an upper region (6) in which the fluid inlet (1) is disposed in such a way that the fluid impinges, in particular tangentially, on the cylindrical inner wall of said casing and a downwardly directed, spiral-shaped flow is set up in the direction of a lower region of the casing, said fluid flowing a number of times past at least one and the same tube with the magnet (5) disposed therein and a suction tube (15), which is disposed axially in the casing, extending into said casing from above, and that a deflector plate, baffle plate (11) and/or an apparatus which deflects the flow is/are disposed below the opening of said suction tube.

2. Device according to Claim 1,
**characterised in that**
the inner wall is cylindrical in the upper region and is adjoined, below said cylindrical inner wall, by a region having a region which tapers conically to the lower end face of the casing.

3. Device according to Claim 1,
**characterised in that**
the deflector plate, baffle plate or apparatus is disposed axially within the casing.

4. Device according to Claim 3,
**characterised in that**
the area of the deflector plate, baffle plate or apparatus corresponds to about 15-80%, and in particular 40-55%, of the cross-sectional area of the casing section in which it is disposed.

5. Device according to one of Claims 1 to 4,
**characterised in that**
the suction tube extends as far as the lower region of the cylindrical inner wall.

6. Device according to one of Claims 1 to 5,
**characterised in that**
the suction tube is connected to the fluid outlet, or itself forms said fluid outlet.

7. Device according to one of the preceding claims,
**characterised in that**
the lower region of the casing forms a calming zone in which, in particular, non-magnetisable particles can settle.

8. Device according to one of the preceding claims,
**characterised in that**
the tubes are occluded at their one, free end face, and are fastened to a lid belonging to the casing by their other end face, it being possible to insert the magnets into the tubes from outside the casing.

9. Device according to one of the preceding claims,
**characterised in that**
the tubes are disposed on a circle, worm and/or spiral path and, in particular, coaxially with one another.

10. Device according to one of the preceding claims,
**characterised in that**
there is disposed, in each tube, a bar-shaped magnet which consists, in each case, of a cascade of at least two permanent magnets whose like poles face towards one another, the individual permanent magnets being separated from one another by flat pole plates.

11. Device according to one of the preceding claims,
**characterised in that**
the, in particular, bar-shaped magnets are fastened to a carrying plate at their upper sides, said carrying plate being movable by means of an elevating apparatus, as a result of which said magnets can be selectively moved out of, or into, the tubes belonging to the casing.

12. Device according to one of the preceding claims,
**characterised in that**
guide vanes or guide devices for setting a defined flow are disposed inside the casing, in particular on the inner wall of the latter.

13. Device according to one of the preceding claims,
**characterised in that**
a magnetising device is connected to the device on the upstream side.

14. Device according to one of the preceding claims,
**characterised in that**
a demagnetising device is connected to the device on the downstream side in such a way that all the magnetisable particles in the fluid which have not remained in the device are demagnetised.

15. Device according to one of the preceding claims,
**characterised in that**
the casing has at least one additional inlet and/or outlet, through which a cleaning fluid can be fed into, or out of, said casing.

16. Device according to one of the preceding claims,
**characterised in that**
the casing has an inlet for a cleaning fluid, in particular a gas or gaseous mixture, it being possible to feed the said fluid into said casing, in particular below the tubes, via at least one inlet tube.

17. Device according to claim 18,
**characterised in that**
the cleaning fluid is fed through a curved tube which is disposed below the tubes receiving the magnets and has at least one outlet aperture which is disposed, in particular, in the region of said tubes.

18. Device according to one of the preceding claims,
**characterised in that**
the curved tube forms a circuit which is not completely closed, although its free end can be closed, and that there are window-like apertures disposed in a distributed manner on the upwardly pointing wall of the tube.

19. Device according to one of the preceding claims,
**characterised in that**
a shaking and/or vibrating unit sets the casing and/or at least one tube in oscillation or vibration for the purpose of cleaning the casing or tubes.

20. Process for cleaning a device according to one of the preceding claims,
**characterised in that**,
for the purpose of cleaning the inner region of the casing and of the tubes, the magnets are moved out of said tubes and a fluid, in particular compressed air, inert gas or the fluid which is to be cleaned itself, is blown in or pumped in via additional inlet ducts or the inlet of the casing, whereby swirling of the fluid located in the casing takes place, and whereby the particles of dirt adhering to the tubes and the parts of the casing or its inner wall are detached.

21. Process for cleaning a device according to Claim 20,
**characterised in that**
the swirled fluid is let out of, or pumped off from, the casing, in particular slowly.

22. Process for cleaning a device according to Claim 20 or 21,
**characterised in that**
the casing is filled with a cleaning fluid before the cleaning operation.

23. Process for cleaning a device according to one of claims 20 to 22,
**characterised in that**
the fluid which has been let out or pumped off is fed into a collecting container.

24. Process for cleaning a device according to one of the preceding Claims 1 to 19,
**characterised in that**,
for the purpose of cleaning the inner region of the casing and of the tubes, the fluid located in the casing is removed from the latter, and a drying gas is then blown into said casing.

25. Process for cleaning a device according Claim 24,
**characterised in that**
the magnets are moved out of the tubes before the drying gas is blown in.

26. Process for cleaning a device according to one of Claims 24 or 25,
**characterised in that**
the dried residues are removed from the casing in a subsequent process step.

27. Process for cleaning a device according to one of Claims
24 to 26,
**characterised in that**
the dried residues are detached from the walls of the casing and/or from the tubes by means of vibration.

28. Process for cleaning a device according to one of Claims
24 to 27,
**characterised in that**
the residues are fed into a collecting container.

## Revendications

1. Dispositif pour supprimer des particules d'un fluide, comprenant un boîtier avec une paroi intérieure cylindrique présentant une entrée de fluide et une sortie de fluide, au moins un aimant se trouvant dans un tuyau étant disposé dans le boîtier, et ledit au moins un aimant pouvant être sorti du tuyau au moyen d'un dispositif de déplacement, au moins par sections,
**caractérisé en ce que**
le boîtier (3) présente une partie supérieure (6) dans laquelle l'entrée de fluide (1) est disposée de telle sorte que le fluide atteint la paroi intérieure du boîtier, en particulier de façon tangentielle, et qu'un écoulement en forme de spirale, orienté vers le bas, apparaît en direction d'une zone inférieure du boîtier, le fluide passant à plusieurs reprises devant un seul et même tuyau avec un aimant (5) disposé dans celui-ci, un tuyau d'aspiration (15) s'étendant à partir du haut dans le boîtier en étant disposé axialement dans le boîtier, et **en ce qu'**au-dessous de l'ouverture du tuyau d'aspiration, un déflecteur, une chicane (11) et/ou un dispositif déviant l'écoulement sont disposés.

2. Dispositif selon la revendication 1, **caractérisé en ce que** dans la partie supérieure, la paroi intérieure est cylindrique, une zone avec une zone s'amincissant de façon conique vers le côté frontal inférieur du boîtier étant adjacente au-dessous de la paroi intérieure cylindrique.

3. Dispositif selon la revendication 1, **caractérisé en ce que** le déflecteur, la chicane ou le dispositif déviant l'écoulement est disposé(e) axialement dans le boîtier.

4. Dispositif selon la revendication 3, **caractérisé en ce que** la surface du déflecteur, de la chicane ou du dispositif déviant l'écoulement correspond à environ 15 à 80 %, en particulier à 40 à 55 % de la superficie de section de la section de boîtier.

5. Dispositif selon l'une quelconque des revendications 1 à 4, **caractérisé en ce que** le tuyau d'aspiration s'étend jusqu'à la zone inférieure de la paroi intérieure cylindrique.

6. Dispositif selon l'une quelconque des revendications 1 à 5, **caractérisé en ce que** le tuyau d'aspiration communique avec la sortie de fluide ou constitue celle-ci.

7. Dispositif selon l'une quelconque des revendications précédentes, **caractérisé en ce que** la zone de boîtier inférieure forme une zone de stabilisation dans laquelle en particulier des particules non magnétisables peuvent se déposer.

8. Dispositif selon l'une quelconque des revendications précédentes, **caractérisé en ce que** les tuyaux sont fermés au niveau de leur côté frontal libre et sont fixés par leur autre côté frontal à un couvercle du boîtier, les aimants pouvant être insérés dans les tuyaux depuis l'extérieur du boîtier.

9. Dispositif selon l'une quelconque des revendications précédentes, **caractérisé en ce que** les tuyaux sont disposés sur une trajectoire circulaire, hélicoïdale et/ou en spirale, et en particulier de facon coaxiale les uns par rapport aux autres.

10. Dispositif selon l'une quelconque des revendications précédentes, **caractérisé en ce que** dans chaque tuyau, un aimant en barre est disposé, qui se compose respectivement d'une cascade d'au moins deux aimants permanents dont les pôles de même type sont orientés l'un vers l'autre, les aimants permanents individuels étant séparés les uns des autres par des disques polaires plats.

11. Dispositif selon l'une quelconque des revendications précédentes, **caractérisé en ce que** les aimants en particulier en barre sont fixés par leurs côtés supérieurs à une plaque de support, la plaque de support étant mobile au moyen d'un mécanisme de levage, de sorte que les aimants peuvent au choix être sortis ou rentrés dans les tuyaux du boîtier.

12. Dispositif selon l'une quelconque des revendications précédentes, **caractérisé en ce que** les aubes de guidage ou les dispositifs de guidage pour le réglage d'un écoulement défini sont disposés à l'intérieur du boîtier, en particulier sur la paroi intérieure de celui-ci.

13. Dispositif selon l'une quelconque des revendications précédentes, **caractérisé en ce qu'**un dispositif de magnétisation est placé en amont du dispositif.

14. Dispositif selon l'une quelconque des revendications précédentes, **caractérisé en ce qu'**un dispositif de démagnétisation est placé en aval du dispositif, de telle sorte que toutes les particules magnétisables dans le fluide, qui ne restent pas dans le dispositif, sont démagnétisées.

15. Dispositif selon l'une quelconque des revendications précédentes, **caractérisé en ce que** le boîtier présente au moins une entrée supplémentaire et/ou une sortie supplémentaire à travers laquelle ou lesquelles un fluide de nettoyage peut être introduit ou extrait du boîtier.

16. Dispositif selon l'une quelconque des revendications précédentes, **caractérisé en ce que** le boîtier présente une entrée pour un fluide de nettoyage, en particulier un gaz ou un mélange gazeux, le fluide pouvant être introduit dans le boîtier, en particulier au-dessous des tuyaux, à travers au moins un tuyau d'entrée.

17. Dispositif selon la revendication 16, **caractérisé en ce que** le fluide de nettoyage est guidé à travers un tuyau courbe qui est disposé au-dessous des tuyaux recevant les aimants et présente au moins une ouverture de sortie qui est disposée en particulier au niveau des tuyaux.

18. Dispositif selon l'une quelconque des revendications précédentes, **caractérisé en ce que** le tuyau courbe forme un cercle qui n'est pas fermé complètement, son extrémité libre pouvant être fermée, et **en ce que** sur la paroi du tuyau, orientée vers le haut, se trouvent des ouvertures de type fenêtre disposées de facon répartie.

19. Dispositif selon l'une quelconque des revendications précédentes, **caractérisé en ce que** pour le nettoyage du boîtier ou des tuyaux, une unité d'agitation et/ou de vibration fait osciller ou vibrer le boîtier et/ou au moins un tuyau.

20. Procédé de nettoyage d'un dispositif selon l'une quelconque des revendications précédentes, **caractérisé en ce que** pour le nettoyage de la zone intérieure du boîtier et des tuyaux, les aimants sont sortis des tuyaux, et un fluide, en particulier de l'air comprimé, un gaz inerte ou le fluide à nettoyer lui-même, est injecté ou pompé par l'intermédiaire de canaux d'entrée supplémentaires ou par l'intermédiaire de l'entrée du boîtier, de sorte qu'un tourbillonnement du fluide se trouvant dans le boîtier a lieu et que de ce fait les particules d'impuretés adhérant aux tuyaux et aux pièces de boîtier ou à sa paroi intérieure sont détachées.

21. Procédé de nettoyage d'un dispositif selon la revendication 20,
**caractérisé en ce que** le fluide amené à tourbillonner est sorti ou aspiré du boîtier, en particulier lentement.

22. Procédé de nettoyage d'un dispositif selon la revendication 20 ou 21, **caractérisé en ce qu'**avant l'opération de nettoyage, le boîtier est rempli avec un fluide de nettoyage.

23. Procédé de nettoyage d'un dispositif selon l'une quelconque des revendications 20 à 22, **caractérisé en ce que** le fluide sorti ou aspiré est amené dans un récipient collecteur.

24. Procédé de nettoyage d'un dispositif selon l'une quelconque des revendications précédentes 1 à 19, **caractérisé en ce que** pour le nettoyage de la zone intérieure du boîtier et des tuyaux, le fluide se trouvant dans le boîtier est éliminé du boîtier, et par la suite, un gaz de séchage est injecté dans le boîtier.

25. Procédé de nettoyage d'un dispositif selon la revendication 24, **caractérisé en ce qu'**avant l'injection du gaz de séchage, les aimants sont sortis des tuyaux.

26. Procédé de nettoyage d'un dispositif selon l'une quelconque des revendications 24 ou 25, **caractérisé en ce que** dans une étape consécutive, les résidus séchés sont éliminés du boîtier.

27. Procédé de nettoyage d'un dispositif selon l'une quelconque des revendications 24 à 26, **caractérisé en ce qu'**au moyen d'une vibration, les résidus séchés sont détachés des parois de boîtier et/ou des tuyaux.

28. Procédé de nettoyage d'un dispositif selon l'une quelconque des revendications 24 à 27, **caractérisé en ce que** les résidus sont amenés dans un récipient collecteur.
